# EUROPÄISCHE PATENTSCHRIFT

(11) **EP 4 450 715 B1**
(45) Veröffentlichungstag und Bekanntmachung des Hinweises auf die Patenterteilung: **09.07.2025**
(21) Anmeldenummer: 24170796.7
(22) Anmeldetag: 17.04.2024
(51) Int. Cl.: E02D 5/80

(54) **ANKERSYSTEM**
ANCHOR SYSTEM
SYSTÈME D'ANCRAGE

(30) Priorität: 18.04.2023 CH 3982023
(43) Veröffentlichungstag der Anmeldung: 23.10.2024
(73) Patentinhaber: Leuenberger, David, 3011 Bern (CH)
(72) Erfinder: Leuenberger, David, 3011 Bern (CH)
(74) Vertreter: BOVARD AG

(56) Entgegenhaltungen:
- GB-A- 2 283 510
- KR-A- 20100 046 374
- US-A- 2 841 256
- US-A- 4 802 317

## Beschreibung

### Technisches Gebiet der Erfindung

Die vorliegende Erfindung bezieht sich auf ein Ankersystem zur Verankerung im Boden. Das Ankersystem, insbesondere ein verkippbares Ankersystem, umfasst einen in den Boden bis in eine bestimmte Tiefe treibbaren Ankerkörper und ein damit verbindbares längliches Zugelement, wobei der Ankerkörper im Erdreich in eine Verankerungsposition verkippbar ist. In einem zweiten Aspekt bezieht sich die Erfindung auf ein Verfahren zur Verankerung eines derartigen Ankersystems im Erdreich.

### Stand der Technik

Eine Vielzahl von verkippbaren Erdankern, auch als Kippanker oder Scharnieranker bezeichnet, sind bekannt. Ein entsprechendes Ankersystem umfasst einen speziell geformten Ankerkörper, welcher mit einem länglichen Zugelement gelenkig verbindbar ist. Das längliche Zugelement, beispielsweise eine Ankerstange, wird zusammen mit dem Ankerkörper bis zu einer bestimmten Tiefe in das Erdreich getrieben. Dies kann durch Rammen oder Pressen erfolgen, wobei sich der Ankerkörper weitgehend parallel zum länglichen Zugelement erstreckt. Erreicht der Ankerkörper eine vorbestimmte Tiefe, wird das Zugelement mit einer Zugkraft beaufschlagt. Der damit gelenkig verbindbare Ankerkörper wird in eine Sperrstellung bzw. in eine Haltekraftposition gebracht, d.h. um ca. 90° gekippt, wodurch ein erhöhter Widerstand gegen eine entgegengesetzte Bewegung entsteht.

Diverse Formen des Ankerkörpers sind bekannt. So gibt es Ankerkörperformen mit gewinkelten Flügeln zur Vergrösserung der Oberflächenausdehnung, um den Widerstand gegen ein unbeabsichtigtes Herausziehen zu erhöhen sowie für eine verbesserte Platzierung. Ferner kann der Ankerkörper ein speziell ausgebildetes Vorderende mit einer Vortriebskante aufweisen, um das Treiben des Ankers in den Boden zu erleichtern. Andere Merkmale des Ankers zielen darauf ab, das Drehen bzw. Kippen des platzierten Ankers im Boden zu erleichtern.

Aus GB 2283510 A ist ein verbesserter Erdanker bekannt, welcher in einem zentralen Bereich des Ankerkörpers einen Sockel umfasst, in welchen ein T-förmiges Verbindungselement einsetzbar ist. Die Querstange der T-Form ist in einer Orientierung in den Sockel einführbar und um 90° gedreht in entsprechenden Öffnungen an Seitenwänden des Sockels arretierbar. Zur weiteren Sicherung ist ein Keil einsetzbar, der verhindert, dass sich das Verbindungselement in eine Stellung dreht, aus der es aus dem Sockel herausgezogen werden kann. An dem Verbindungselement ist ein längliches Zugelement verbindbar, beispielsweise ein Seil, Kabel oder Stab, wobei der Stab auch selbst mit dem T-förmigen Verbindungselement ausgestattet sein kann. Die Verankerung und Arretierung des Verbindungselements und dessen Beweglichkeit ist sowohl störanfällig gegen Verschmutzung und unbeabsichtigtes Lösen als auch schwierig zu handhaben.

Aus NL 2020713 ist ein Anker bekannt, wobei an dem Ankerkörper ein zentraler Durchgang vorgesehen ist, durch welchen ein Zugglied durchführbar ist. Das von unten einführbare Zugglied umfasst an einem distalen Ende einen bogenförmigen Scharnierkörper. Der Scharnierkörper liegt an und gleitet entlang einer ebenfalls bogenförmig geformten Anlagefläche des Ankerkörpers. Ferner offenbart NL2020713 alternativ einen Anker mit einem auf der Ankerkörperoberseite angeschweissten Sockel mit parallelen Seitenwänden, zwischen welchen eine Schwenkplatte schwenkbar aufgenommen und mittels eines einführbaren Schwenkstiftes in diesem gehalten ist. An der Schwenkplatte ist eine Mutter aufgenommen, mit welcher das längliche Zugglied verbindbar ist. Nachteilig ist, dass das Zugglied nicht einfach aus den Scharnierkörpern entfernbar ist.

US 1 659 527 A beschreibt einen Erdanker, an dessen Unterseite eine Aufnahme ausgebildet ist, in welche ein darin schwenkbares Lagerelement aufnehmbar ist. Mit dem Lagerelement ist eine Zugstange mittels einer Mutter verbindbar.

### Zusammenfassung der Erfindung

Davon ausgehend liegt der Erfindung die Aufgabe zugrunde, ein Ankersystem mit einem Ankerkörper und einem länglichen Zugelement zu schaffen, welches tief in den Boden treibbar und wobei das Zugelement mit dem Ankerkörper schwenkbar und lösbar verbindbar ist. Die Verbindung zwischen Ankerkörper und Zugelement sollte so gestaltet sein, dass ein unbeabsichtigtes Trennen verhindert wird. Insbesondere soll das verkippbare Ankersystem rückbaubar sein, wobei Teile des Ankersystems leicht aus dem Erdreich entfernt werden können und eventuell wiederverwendbar sind. Ferner soll ein Verfahren bereitgestellt werden, um das Ankersystem im Erdreich zu positionieren, wobei insbesondere das längliche Zugelement von dem Ankerkörper gelöst werden kann.

Diese Aufgaben werden durch ein Ankersystem mit den Merkmalen des Anspruchs 1 sowie durch ein Verfahren gemäss Anspruch 10 gelöst. Vorteilhafte Ausgestaltungen und Weiterbildungen sind Gegenstand der jeweiligen unabhängigen Ansprüche.

Gemäss der Erfindung wird ein Ankersystem zur Verankerung im Erdreich vorgesehen, umfassend ein längliches Zugelement mit einem ersten Gewindeabschnitt an einem distalen Ende, einen Ankerkörper mit einem in einem zentralen Bereich vorgesehenen Scharnierkörper, umfassend eine Durchgangsbohrung, ein durch die Durchgangsbohrung durchführbares Verbindungselement, dessen eines Ende T-förmig mit einer Querstange ausgebildet ist, die in dem Scharnierkörper schwenkbar aufnehmbar ist und dessen weiteres Ende einen zweiten Gewindeabschnitt aufweist. Ferner umfasst das Ankersystem einen Verbindungsadapter, der eine lösbare Schraubverbindung zwischen dem am Ankerkörper aufgenommenen Verbindungselement und dem länglichen Zugelement bildet.

Der Ankerkörper erstreckt sich in einer Längsrichtung und kann ein Paar seitlich vorstehende Flügel aufweisen, welche sich gegenüber einer horizontalen Ebene winkelig erstrecken und eventuell in einem weiteren Winkel zur horizontalen Ebene angestellte Ränder aufweisen. An der Vorderseite kann an dem Ankerkörper eine Vortriebskante ausgebildet sein. Der Ankerkörper umfasst ferner eine sich von der Hinterkante in Längsrichtung erstreckende Bohrung, in welche ein Treibmittel zum Eintreiben des Ankersystems in das Erdreich aufnehmbar ist.

Das erfindungsgemässe Ankersystem umfasst demnach verbindbare Teile, welche in einem zusammengebauten Zustand in das Erdreich bis zu einer bestimmten Tiefe einbringbar und positionierbar sind. Der positionierte Ankerkörper des Ankersystems stellt eine maximale Widerstandskraft bereit. Gleichzeitig sind Teile des Ankersystems aber auch voneinander lösbar. Vorzugsweise können bei einem Rückbau das längliche Zugelement und/oder der Verbindungsadapter aus seiner Wirkverbindung mit dem Ankerkörper bzw. mit dem Verbindungselement gelöst und aus dem Erdreich entfernt werden. Der Anteil von im Boden verbleibenden Teile wird deutlich reduziert. Dies dient insbesondere dem Schutz der Umwelt, des Erdbodens und/oder des Grundwassers.

In einer Ausführungsform weist der Verbindungsadapter in einem ersten Abschnitt ein rechtsdrehendes Gewinde und in einem gegenüberliegenden zweiten Abschnitt ein linksdrehendes Gewinde auf. Der Verbindungsadapter ist wie ein allgemein bekanntes Spannschloss ausgebildet. Demnach stellt der Verbindungadapter eine Art Spannschraube oder eine Doppelmutter mit einem Rechts- und einem gegenläufigen Linksgewinde dar, um zwischen dem Verbindungselement und dem länglichen Zugelement eine lösbare Wirkverbindung, d.h. Schraubverbindung, zu bilden. Durch Drehung in eine Richtung wird eine der Schraubverbindungen zwischen Zugelement und Verbindungsadapter oder zwischen Verbindungsadapter und Verbindungselement gelöst und beim Drehen in die entgegengesetzte Richtung angezogen. So kann das längliche Zugelement oder der Verbindungsadapter von dem Ankerkörper getrennt und aus dem Erdreich entfernt werden.

In einer Ausführungsform können sich die Gewindelängen der ersten und zweiten Gewinde des Verbindungsadapters voneinander unterscheiden. Ebenso oder alternativ können der jeweilige Gewindedurchmesser voneinander variieren. Insbesondere können die Gewindelänge und/oder der Gewindedurchmesser der jeweiligen Gewindeabschnitte je nach Last oder abgestimmt auf äussere Einwirkungen gewählt werden und/oder in Anpassung an die Dimensionierung des als Hülse oder als Gewindestange ausgebildeten Verbindungsadapters.

Vorzugsweise ist der Verbindungsadapter als Hülse mit gegenläufigen Innengewinden ausgebildet. Demnach kann beispielsweise ein linksdrehendes Innengewinde in dem ersten Abschnitt der Hülse mit einem entsprechenden linksdrehenden Aussengewinde des an dem Ankerkörper aufgenommenen Verbindungselements in Eingriff gebracht werden. Das im zweiten Abschnitt der Hülse vorgesehene Rechtsgewinde ist in Eingriff mit dem Gewindeabschnitt am distalen Ende des länglichen Zugelements bringbar. Das Rechtsgewinde und das Linksgewinde können in dem als Hülse ausgebildeten Verbindungsadapter voneinander durch einen Anschlag getrennt sein.

Denkbar sind auch weitere Varianten, beispielsweise kann der Verbindungsadapter als Gewindestange mit einem linksdrehenden Aussengewinde an dem ersten Abschnitt und einem davon beabstandeten rechtsdrehenden Aussengewinde an dem zweiten Abschnitt gestaltet sein. Hierbei sind das Verbindungselement und das längliche Zugelement entsprechend kompatibel ausgebildet. Ferner ist es auch möglich, den ersten Abschnitt als Hülse mit einem Innengewinde und den zweiten Abschnitt stangenförmig mit einem entgegengesetzt drehenden Aussengewinde auszubilden.

Wie bereits allgemein für derartige Spannschlösser mit gegenläufigen Gewinden bekannt, kann durch Drehen in eine Richtung eine der Schraubverbindungen gelockert bzw. gelöst und durch Drehen in die andere Richtung angezogen werden.

Der Scharnierkörper ist in einem zentralen Bereich des Ankerkörpers vorgesehen. Der Scharnierkörper kann einstückig mit dem Ankerkörper ausgebildet sein und erstreckt sich über eine Oberseite des Ankerkörpers und zumindest teilweise entlang seiner Längsrichtung. Der Scharnierkörper kann eine in Richtung einer vorderen Kante des Ankerkörpers konvergierende Keilform haben. Der Ankerkörper umfasst eine Durchgangsbohrung, welche sich durch den Scharnierkörper erstreckt, so dass von einer Unterseite des Ankerkörpers das Verbindungselement durch die Durchgangsbohrung durchführbar und in dem Scharnierkörper aufnehmbar ist. Das Verbindungselement ist durch die Durchgangsbohrung von der Unterseite des Ankerkörpers in einer Orientierung einführbar, in welcher die Querstange am T-förmigen Ende in Längsrichtung des Ankerkörpers orientiert ist. Das Verbindungselement wird dann um 90° gedreht, wodurch die Querstange in dem Scharnierkörper verankerbar ist. Hierfür sind an dem Scharnierkörper seitliche Aufnahmen vorgesehen, in welche die Querstange zumindest teilweise einführbar ist.

In einer bevorzugten Ausführungsform sind die Formen der seitlichen Aufnahmen und/oder der Querstange aufeinander abgestimmt, um miteinander in eine formschlüssige Wirkverbindung gebracht zu werden. Demnach kann die Querstange zumindest in einem in dem Scharnierkörper aufnehmbaren Bereich einen teilweise abgeflachten Querschnitt oder Polygonquerschnitt aufweisen. Mit dieser Formgebung kann ein selbstarretierender Eingriff und eine formschlüssige Verbindung zwischen Querstange und Scharnierkörper erreicht werden. Demnach wird verhindert, dass sich das Verbindungselement unabsichtlich dreht und aus der Aufnahme im Scharnierkörper austritt.

Die Querstange kann aber nicht nur einen von einem zylindrischen Querschnitt zumindest teilweise abweichenden Querschnitt aufweisen, sondern alternativ oder zusätzlich auch einen von einer konstanten Längsform abweichenden Längsschnitt. So kann die Längsform beispielsweise konisch zur Mitte verlaufende Endabschnitte aufweisen. Auch dies dient der selbstarretierenden Aufnahme des Verbindungselements in dem Scharnierkörper, um sowohl eine vertikale als auch eine horizontale Arretierung der aufgenommenen und gehaltenen Querstange zu erzielen.

In einer Ausführungsform des Ankersystems ist vorgesehen, dass mehrere längliche Zugelemente miteinander über entsprechend vorgesehene Schraubverbindungen verbindbar sind. So kann der am distalen Ende des länglichen Zugelements ausgebildete erste Gewindeabschnitt ein Rechtsgewinde sein, welches mit einem an einem weiteren länglichen Zugelement am proximalen Ende ausgebildeten weiteren Gewindeabschnitt in Eingriff bringbar ist. Vorzugsweise sind die an der oder den länglichen Zugelementen vorgesehenen Gewinde als Rechtsgewinde ausgebildet. Demnach kann durch Drehen an einem der länglichen Zugelemente entgegen den Uhrzeigersinn selektiv die linksläufige Schraubverbindung des länglichen Zugelements mit dem Verbindungsadapter oder von dem Verbindungsadapter mit dem Verbindungselement gelöst werden.

Ferner bezieht sich die Erfindung in einem weiteren Aspekt auf ein Verfahren zur Positionierung eines erfindungsgemässen Ankersystems im Erdreich. Hierbei wird das Verbindungselement durch die am Ankerkörper und dem daran angeordneten Scharnierkörper durch die Durchgangsbohrung von der Unterseite des Ankerkörpers in einer Orientierung einführbar, in welcher die Querstange am T-förmigen Ende in Längsrichtung des Ankerkörpers orientiert ist. Durch Drehen des Verbindungselements wird die Querstange des T-förmigen Endes des Verbindungselements zumindest teilweise in seitliche Aufnahmen des Scharnierkörpers eingeführt. Mit dem weiteren Ende des Verbindungselements kann der erste Abschnitt des Verbindungsadapters in Wirkverbindung gebracht werden. Das Gewinde am zweiten Abschnitt des Verbindungsadapters, d.h. der zweite Gewindeabschnitt, ist dann mit dem ersten Gewindeabschnitt am distalen Ende des länglichen Zugelements in Wirkverbindung bringbar. Das derart vorbereitete Ankersystem kann nun in das Erdreich bis zu einer vorbestimmten Tiefe getrieben werden. Hierfür kann ein entsprechendes Treibmittel in einer Bohrung am Ankerkörper angesetzt werden. Durch Beaufschlagen des länglichen Zugelements mit einer Zugkraft wird dieses in eine Verankerungsstellung verkippt.

Vorzugsweise ist vorgesehen, dass nach der Positionierung des Ankersystems das mindestens eine längliche Zugelement und bevorzugt der Verbindungsadapter aus dem Erdreich entfernt wird. Dies kann durch Drehen in diejenige Richtung erfolgen, welche die Schraubverbindung zwischen Zugelement und Verbindungsadapter, oder bevorzugt zwischen dem Verbindungsadapter und dem Verbindungselement löst.

Weitere Einzelheiten der Erfindung gehen aus der nun folgenden Beschreibung der bevorzugten Ausführungsformen des erfindungsgemässen Ankersystems hervor, welche in den beiliegenden Zeichnungen beispielhaft dargestellt sind. Aus der Beschreibung lassen sich weitere Vorteile der vorliegenden Erfindung entnehmen, sowie Anregungen und Vorschläge, wie der Erfindungsgegenstand im Rahmen des Beanspruchten abgeändert oder auch weiterentwickelt werden kann.

### Kurzbeschreibung der Zeichnungen

Es zeigen:
Figur 1 eine schematische perspektivische Darstellung eines Ankersystems gemäss einer ersten Ausführungsform;
Figur 2 eine schematische Darstellung eines Verbindungselements gemäss der ersten Ausführungsform;
Figur 3 eine schematische Darstellung eines Verbindungselements gemäss einer zweiten Ausführungsform;
Figur 4 eine schematische Darstellung eines Verbindungselements in einer dritten Ausführungsform;
Figur 5 eine schematische Darstellung eines Verbindungselements in einer vierten Ausführungsform.

### Bevorzugte Ausführungsformen der Erfindung

In Figur 1 wird in schematischer perspektivischer Darstellung ein Ankersystem 1 gemäss der Erfindung gezeigt. Das verkippbare Ankersystem 1 umfasst ein längliches Zugelement 2, welches zumindest an einem distalen Ende 3 einen ersten Gewindeabschnitt 4 umfasst. Insbesondere ist der erste Gewindeabschnitt 4 als ein rechtsläufiges Aussengewinde ausgebildet. In anderen Ausführungsformen kann der erste Gewindeabschnitt 4 auch als linksläufiges Aussengewinde oder auch als links- bzw. rechtsläufiges Innengewinde ausgebildet sein.

Das Ankersystem 1 umfasst ferner einen Ankerkörper 5, welcher sich entlang einer Längsachse 6 erstreckt. Der Ankerkörper 5 kann quer zur Längsachse 6 sich erstreckende Flügel haben, welche sich in unterschiedlicher Orientierung zur horizontalen Ebene erstrecken. Der Ankerkörper 5 umfasst eine Vorderkante 5a, die zum verbesserten Treiben in das Erdreich zu einem Scheitelpunkt hin spitz und abgeflacht verläuft, und eine Hinterkante 5b. Von der Hinterkante 5b erstreckt sich parallel zur Längsachse 6 eine Bohrung, in welche ein Treibmittel einführbar ist, um das Ankersystem 1 in das Erdreich zu treiben. In einem zentralen Bereich 5c des Ankerkörpers 5 ist ein Scharnierkörper 7 vorgesehen. In dem zentralen Bereich 5c ist eine Durchgangsbohrung 8 vorgesehen, welche sich von der Unterseite des Ankerkörpers 5 durch den Scharnierkörper 7 erstreckt.

Ferner umfasst das Ankersystem 1 einen in der dargestellten Ausführungsform als Hülse ausgebildeten Verbindungsadapter 10. Der Verbindungsadapter 10 weist in einem ersten Abschnitt 11 ein erstes Gewinde 12 auf und in einem zweiten Abschnitt 13 ein zweites Gewinde 14, welches gegenläufig zu dem ersten Gewinde 12 ist.

Insbesondere können sich das am Verbindungsadapter 10 vorgesehene erste Gewinde 12 und zweite Gewinde 14 nicht nur hinsichtlich des orientierten Gewindegangs unterscheiden, sondern auch hinsichtlich des Gewindedurchmessers und/oder der Gewindelänge. Das erste Gewinde 12 und das zweite Gewinde 14 sind in der dargestellten Ausführungsform durch einen Anschlag 15 voneinander getrennt.

Ferner umfasst das Ankersystem 1 ein Verbindungselement 20. Das Verbindungselement 20 weist ein erstes T-förmiges Ende 21 mit einer Querstange 22 auf. Ein weiteres Ende 23 des Verbindungselements 20 umfasst einen zweiten Gewindeabschnitt 24, welcher kompatibel zu einem der ersten und zweiten Gewinde 12, 14 des Verbindungsadapters 10 ausgebildet ist.

Das Verbindungselement 20 kann von der Unterseite des Ankerkörpers 5 durch dessen Durchgangsbohrung 8 in einer Orientierung der Querstange 22 entlang der Längsachse 6 eingeführt werden. Im Bereich des Scharnierkörpers 7 wird das Verbindungselement 20 in eine Position gedreht, dass die Querstange 22 zumindest teilweise in seitlichen Aufnahmen 9, gefertigt im Scharnierkörper 7, einführbar und darin schwenkbar gehalten ist.

Die Querstange 22 und/oder die seitlichen Aufnahmen 9 können geformt sein, dass die Querstange 22 formschlüssig und/oder selbstarretierend darin aufnehmbar ist. Dies kann beispielsweise durch eine geeignete Wahl des Querschnitts und/oder des Längsschnitts der Querstange 22 erreicht werden.

Figur 2 zeigt eine Ausführungsform des Verbindungselements 20 mit dem zweiten Gewindeabschnitt 24 am weiteren Ende 23 und der Querstange 22 am T-förmigen Ende 21. Die Querstange 22 hat einen runden und über seine Länge konstanten Querschnitt, d.h. es handelt sich um eine zylindrische Querstange 22.

Figur 3 zeigt eine zweite Ausführungsform des Verbindungselements 20, bei welcher der Querschnitt der Querstange 22 abgeflachte Bereiche umfasst, d.h. keinen runden Querschnitt hat. Das weitere Ende 23 ist aber wie in der ersten Ausführungsform mit dem zweiten Gewindeabschnitt 24 versehen. Die abgeflachten Bereiche der Querstange 22 sind in den seitlichen Aufnahmen 9 des Scharnierkörpers 7 einführbar und aufnehmbar. Hierbei sind durch ihre Formgebungen keine zusätzlichen Massnahmen notwendig, um zu verhindern, dass das Verbindungselement 20 in eine Stellung dreht, in der es aus der bzw. den seitlichen Aufnahmen 9 herausgezogen werden könnte.

Figur 4 zeigt ebenfalls eine Variante des Verbindungselements 20. Hierbei hat die Querstange 22 über den gesamten Längsschnitt keinen konstanten Querschnitt. Vielmehr sind Endbereiche der Querstange 22 zur Mitte hin konisch verlaufend.

Figur 5 zeigt eine weitere Variante des Verbindungselements 20 mit der Querstange 22 am T-förmigen Ende 21 mit einem abgeflachten Querschnitt und ebenfalls konisch zur Mitte verlaufendem Längsschnitt. Auch diese Formgebung erzeugt eine selbstarretierende und selbstausrichtende Aufnahme der Querstange 22 in den seitlichen Aufnahmen 9 des Scharnierkörpers 7.

Weitere Varianten des Verbindungselements 20 sind denkbar, beispielsweise hinsichtlich der Gestaltung des weiteren Endes 23 oder der Formgebung der Querstange 22 beispielsweise mit einem Polygonen Umfang.

## Patentansprüche

1. Ankersystem (1) zur Verankerung im Erdreich, umfassend:
- ein längliches Zugelement (2) mit einem ersten Gewindeabschnitt (4) an einem distalen Ende (3),
- einen Ankerkörper (5) mit einem in einem zentralen Bereich vorgesehenen Scharnierkörper (7), umfassend eine Durchgangsbohrung (8),
- ein durch die Durchgangsbohrung (8) durchführbares Verbindungselement (20) mit einem T-förmigen Ende (21) mit einer Querstange (22), die in dem Scharnierkörper (7) schwenkbar aufnehmbar ist und dessen weiteres Ende (23) einen zweiten Gewindeabschnitt (24) aufweist,
**dadurch gekennzeichnet, dass** das Ankersystem(1) einen Verbindungsadapter (10) umfasst, der eine lösbare Schraubverbindung zwischen dem am Ankerkörper (5) aufgenommenen Verbindungselement (20) und dem länglichen Zugelement (2) bildet.

2. Ankersystem (1) nach Anspruch 1, **dadurch gekennzeichnet, dass** der Verbindungsadapter (10) in einem ersten Abschnitt (11) als erstes Gewinde (12) ein Rechtsgewinde und in einem gegenüberliegenden zweiten Abschnitt (13) als zweites Gewinde (14) ein Linksgewinde aufweist.

3. Ankersystem (1) nach Anspruch 2, **dadurch gekennzeichnet, dass** sich das erste Gewinde (12) und das zweite Gewinde (14) voneinander durch die Gewindelänge und/oder den Gewindedurchmesser unterscheiden.

4. Ankersystem (1) nach einem der vorhergehenden Ansprüche, **dadurch gekennzeichnet, dass** der Verbindungsadapter (10) als Hülse mit einem ersten Innengewinde (12) und einem gegenläufigen zweiten Innengewinde (14) ausgebildet ist, welche voneinander durch einen Anschlag (15) getrennt sind.

5. Ankersystem (1) nach einem der vorhergehenden Ansprüche, **dadurch gekennzeichnet, dass** der Scharnierkörper (7) seitliche Aufnahmen (9) umfasst, in welche die durch die Durchgangsbohrung (8) durchgeführte Querstange (22) durch Drehen um ca. 90° zumindest teilweise aufnehmbar ist.

6. Ankersystem (1) nach Anspruch 5, **dadurch gekennzeichnet, dass** die seitlichen Aufnahmen (9) des Scharnierkörpers (7) und/oder die Querstange (22) geformt sind, dass diese darin selbstarretierend aufnehmbar ist.

7. Ankersystem (1) nach Anspruch 6, **dadurch gekennzeichnet, dass** die Querstange (22) einen runden Querschnitt, einen zumindest in einem in dem Scharnierkörper (7) aufnehmbaren Bereich abgeflachten Querschnitt oder einen Polygonquerschnitt aufweist.

8. Ankersystem (1) nach einem der vorhergehenden Ansprüche, **dadurch gekennzeichnet, dass** die Querstange (22) einen zylindrischen Längsschnitt oder einen zumindest teilweise konischen Längsschnitt aufweist.

9. Ankersystem (1) nach einem der vorhergehenden Ansprüche, **dadurch gekennzeichnet, dass** mehrere längliche Zugelement (2) umfasst sind, welche via rechtsdrehenden Schraubverbindungen miteinander verlängerbar und mit dem Verbindungsadapter (10) verbindbar sind.

10. Verfahren zur Positionierung eines Ankersystems (1) nach einem der Ansprüche 1 bis 9, mit den Schritten
- Durchführen des Verbindungselements (20), umfassend ein T-förmiges Ende (21) mit einer Querstange (22) und ein weiteres Ende (23) mit einem zweiten Gewindeabschnitt (24), durch eine an einem Scharnierkörper (7) des Ankerkörpers (5) vorgesehene Durchgangsbohrung (8) von einer Unterseite des Ankerkörpers (5), Drehen des Verbindungselements (20) in eine Position, dass die Querstange (22) in den seitlichen Aufnahmen (9) des Scharnierkörpers (7) einführbar ist;
- Verschrauben des weiteren Endes (23) des Verbindungselements (20) mit dem Verbindungsadapter (10);
- Verschrauben des Verbindungsadapters (10) mit dem distalen Ende (3) des länglichen Zugelements (2);
- Treiben des Ankersystems (1) in das Erdreich bis zu einer bestimmten Tiefe; und
- Beaufschlagen des länglichen Zugelements (2) mit einer Zugkraft, wobei der Ankerkörper (1) in eine Verankerungsstellung im Erdreich kippt.

11. Verfahren zur Verankerung des Ankersystems (1) nach Anspruch 10, **dadurch gekennzeichnet, dass** nach der Positionierung des Ankersystems (1) die Schraubverbindung des Verbindungsadapters (10) mit dem Verbindungselement (20) durch Drehen des länglichen Zugelements (2) gelöst wird.

## Claims

1. Anchor system (1) for anchoring in the ground, comprising:
- an elongated tension member (2) with a first threaded portion (4) at a distal end (3),
- an anchor body (5) with a hinge body (7) provided in a central region, comprising a through bore (8),
- a connecting element (20) which is able to be led through the through-bore (8) and has a T-shaped end (21) with a transverse rod (22) which is able to be pivotably received in the hinge body (7) and whose further end (23) has a second threaded portion (24),
**characterized in that** the anchor system (1) comprises a connection adapter (10) which forms a detachable screw connection between the connecting element (20) accommodated on the anchor body (5) and the elongated tension member (2).

2. Anchor system (1) according to claim 1, **characterized in that** the connection adapter (10) has a right-hand thread as the first thread (12) in a first section (11) and a left-hand thread as the second thread (14) in an opposite second section (13).

3. Anchor system (1) according to claim 2, **characterized in that** the first thread (12) and the second thread (14) differ from each other in terms of the thread length and/or the thread diameter.

4. Anchor system (1) according to one of the preceding claims, **characterized in that** the connection adapter (10) is designed as a sleeve with a first internal thread (12) and an opposing second internal thread (14), which are separated from each other by a stop (15).

5. Anchor system (1) according to one of the preceding claims, **characterized in that** the hinge body (7) comprises lateral recesses (9) into which the transverse rod (22) led through the through-hole (8) is able to be at least partially received through rotation by approximately 90°.

6. Anchor system (1) according to claim 5, **characterized in that** the lateral recesses (9) of the hinge body (7) and/or the transverse rod (22) are shaped in such a way that the aforementioned is able to be received therein in a self-locking manner.

7. Anchor system (1) according to claim 6, **characterized in that** the transverse rod (22) has a round cross-section, a flattened cross-section at least in an area that is able to be accommodated in the hinge body (7) or a polygonal cross-section.

8. Anchor system (1) according to one of the preceding claims, **characterized in that** the transverse rod (22) has a cylindrical longitudinal section or an at least partially conical longitudinal section

9. Anchor system (1) according to one of the preceding claims, **characterized in that** a plurality of elongated tension members (2) are included, which are able to be extended with one another via clockwise screw connections and are able to be connected to the connection adapter (10).

10. Method for positioning an anchor system (1) according to one of the claims 1 to 9, with the steps
- guiding the connecting element (20), comprising a T-shaped end (21) with a transverse rod (22) and a further end (23) with a second threaded portion (24), through a through bore (8) provided on a hinge body (7) of the anchor body (5) from an underside of the anchor body (5), rotating the connecting element (20) into a position such that the transverse rod (22) is able to be inserted into the lateral recesses (9) of the hinge body (7);
- screwing the further end (23) of the connecting element (20) to the connection adapter (10);
- screwing the connection adapter (10) to the distal end (3) of the elongated tension member (2);
- driving the anchor system (1) into the ground to a predetermined depth; and
- applying a tensile force to the elongated tension member (2), whereby the anchor body (1) tilts into an anchoring position in the ground.

11. Method for anchoring the anchor system (1) according to claim 10, **characterized in that** after the positioning of the anchor system (1) the screw connection of the connection adapter (10) with the connecting element (20) is loosened by turning the elongated tension member (2).

## Revendications

1. Système d'ancrage (1) pour ancrage au sol, comprenant :
- un élément de tension allongé (2) avec une première partie filetée (4) à une extrémité distale (3),
- un corps d'ancrage (5) avec une charnière (7) prévue dans une région centrale, comprenant un alésage (8),
- un élément de liaison (20) qui peut être acheminé à travers l'alésage (8) et qui présente une extrémité en forme de T (21), pourvue d'une tige transversale (22) qui peut être reçue de manière pivotante dans la charnière (7) et dont l'autre extrémité (23) présente une deuxième partie filetée (24),
**caractérisé par le fait que** le système d'ancrage (1) comprend un adaptateur de connexion (10) qui forme une connexion vissée amovible entre l'élément de liaison (20) logé dans le corps d'ancrage (5) et l'élément de tension allongé (2).

2. Système d'ancrage (1) selon la revendication 1, **caractérisé par le fait que** l'adaptateur de connexion (10) possède un filetage orienté à droite en tant que premier filetage (12) dans une première section (11), et un filetage orienté à gauche en tant que deuxième filetage (14) dans une deuxième section opposée (13).

3. Système d'ancrage (1) selon la revendication 2, **caractérisé par le fait que** le premier filetage (12) et le second filetage (14) diffèrent l'un de l'autre en termes de pas de filetage et/ou de diamètre de filetage.

4. Système d'ancrage (1) selon l'une des revendications précédentes, **caractérisé en ce que** l'adaptateur de connexion (10) est conçu comme un manchon avec un premier filetage intérieur (12) et un deuxième filetage intérieur opposé (14), qui sont séparés l'un de l'autre par une butée (15).

5. Système d'ancrage (1) selon l'une des revendications précédentes, **caractérisé en ce que** la charnière (7) comprend des évidements latéraux (9) dans lesquels la tige transversale (22) passant par l'alésage (8) peut être reçue au moins partiellement via une rotation d'environ 90°.

6. Système d'ancrage (1) selon la revendication 5, **caractérisé par le fait que** les évidements latéraux (9) de la charnière (7) et/ou de la tige transversale (22) sont agencés de manière à ce que les éléments susmentionnés puissent y être reçus de manière autobloquante.

7. Système d'ancrage (1) selon la revendication 6, **caractérisé par le fait que** la tige transversale (22) présente une section transversale ronde, une section transversale aplatie au moins dans une zone pouvant être logée dans la charnière (7) ou une section transversale polygonale.

8. Système d'ancrage (1) selon l'une des revendications précédentes, **caractérisé en ce que** la tige transversale (22) présente une section longitudinale cylindrique ou au moins partiellement conique.

9. Système d'ancrage (1) selon l'une des revendications précédentes, **caractérisé par** la présence d'une pluralité d'éléments de tension allongés (2) qui peuvent être étendus les uns aux autres par des raccords vissés dans le sens des aiguilles d'une montre et qui peuvent être connectés à l'adaptateur de connexion (10).

10. Procédé de positionnement d'un système d'ancrage (1) selon l'une des revendications 1 à 9, comportant les étapes suivantes:
- guider l'élément de liaison (20), comprenant une extrémité en forme de T (21) pourvue d'une tige transversale (22), et une autre extrémité (23) avec une deuxième partie filetée (24), à travers un alésage (8) prévu sur une charnière (7) du corps d'ancrage (5) à partir d'une face inférieure du corps d'ancrage (5), en faisant tourner l'élément de liaison (20) dans une position telle que la tige transversale (22) puisse être insérée dans les évidements latéraux (9) de la charnière (7) ;
- visser l'autre extrémité (23) de l'élément de liaison (20) à l'adaptateur de connexion (10) ;
- visser l'adaptateur de connexion (10) à l'extrémité distale (3) de l'élément de tension allongé (2) ;
- enfoncer le système d'ancrage (1) dans le sol jusqu'à une profondeur prédéterminée ; et
- appliquer une force de traction à l'élément de tension allongé (2), de sorte que le corps d'ancrage (1) bascule dans une position d'ancrage dans le sol.

11. Procédé d'ancrage du système d'ancrage (1) selon la revendication 10, **caractérisé par le fait qu'**après le positionnement du système d'ancrage (1), la connexion à vis de l'adaptateur de connexion (10) avec l'élément de liaison (20) est desserrée en tournant l'élément de tension allongé (2).
